# EUROPÄISCHE PATENTSCHRIFT

(11) **EP 0 415 049 B1**
(45) Veröffentlichungstag und Bekanntmachung des Hinweises auf die Patenterteilung: **29.11.1995**
(21) Anmeldenummer: 90113596.2
(22) Anmeldetag: 16.07.1990
(51) Int. Cl.: F23D 14/64, F23D 14/06

(54) **Düsenanordnung für einen Gasbrenner**
Nozzle arrangement for a gas burner
Arrangement de buse pour un brûleur à gaz

(30) Priorität: 08.08.1989 DE 3926183
(43) Veröffentlichungstag der Anmeldung: 06.03.1991
(73) Patentinhaber: Bosch-Siemens Hausgeräte GmbH, 81669 München (DE)
(72) Erfinder: Wachenfeld, Adolf, D-7519 Oberderdingen (DE)

(56) Entgegenhaltungen:
- EP-A- 0 225 825
- FR-A- 1 421 600
- FR-A- 2 642 147
- FR-A- 2 642 148

## Beschreibung

Gegenstand der Erfindung ist eine Düsenanordnung für einen in Gaskochmulden verwendbaren Gasbrenner mit einem Gaszuleitungsrohr, einem Mischrohr sowie einer Düse und einer Gaskammer, wobei das bis in den Bereich des Gasbrenners geführte Gaszuleitungsrohr in seinem Endabschnitt eine aufgesetzte Gasdüse trägt.

Es sind im wesentlichen zwei Arten für die Gemischaufbereitung bei Gasbrenner bekannt. Bei dem ersten System erfolgt die Primärluft-Beimischung unmittelbar am Stellglied, z.B. dem Gashahn oder am Thermostat. Bei dem anderen System wird die Primärluft vor dem Brenner beigemischt. Beim ersten System führt ein großvolumiges Zuleitungsrohr zum Gasbrenner, denn in diesem Rohr muß ein Gas-Luftgemisch zum Brenner geführt werden. Bei dem anderen System ist die Gasdüse in einem gesonderten Düsenstock angeordnet, so daß das Rohr zwischen Stellglied und Gasbrenner einen vergleichsweise kleinen Querschnitt aufweist, da nur reines Gas gefördert wird. Diesem System ist eine Düsenanordnung für einen in Gaskochmulden verwendbaren Gasbrenner mit einem Gaszuleitungsrohr, einem Mischrohr sowie einer Düse und einer Gaskammer zuzurechnen (EP-A 0 225 825), wobei das bis in den Bereich des Gasbrenners geführte Gaszuleitungsrohr in einem Endabschnitt eine aufgesetzte Gasdüse trägt. Im Vergleich der beiden Systeme für die Gemischaufbereitung stehen sich eine kostengünstige Düsenanordnung mit einer vergleichsweise aufwendigen Zuleitung und andererseits eine aufwendige Düsenanordnung, jedoch eine vergleichsweise einfache und damit kostengünstigere Zuleitung gegenüber.

Der Erfindung liegt die Aufgabe zugrunde, die Vorteile der beiden Systeme beizubehalten, jedoch ihre Nachteile zu vermeiden.

Diese Aufgabe wird gemäß der Erfindung dadurch gelöst, daß die Gasdüse ihrerseits das dem Gasbrenner-Flammbereich vorgelagerte Mischrohr trägt und daß das Gaszuleitungsrohr, die aufgesetzte Gasdüse und das Mischrohr über ein gemeinsames Klemmelement oder einen gemeinsamen Stift zusammengehalten sind. Dabei besitzt das Mischrohr eine als Injektor wirkende Mischkammer, die dem Mischrohr zur Gasdüse hin vorgeordnet ist. Die Mischkammer des Mischrohres ist auf die Gasdüse aufgesetzt; das Mischrohr ist an dem als Expansionsrohr ausgebildeten Gasbrenner-Zuleitungsrohr angeschlossen oder mit letzterem vereinigt. In der Mischkammer des Mischrohres ist mindestens ein Luftschlitz angeordnet, so daß das aus der Düse austretende Gas sich mit dem durch den Luftschlitz einströmenden Luftstrom vereinigt und in der Mischkammer mischt, wobei dieses Gemisch dann durch ein sich zum Gasbrenner hin erweiternden Expansionsrohr in die Brennerkapsel strömt. Aus Sicherheitsgründen ist der Mantel des Gaszuleitungsrohres gegenüber der Gasdüse abgedichtet. Eine Abdichtung der Mischkammer gegenüber der Düse ist nicht notwendig, da hier bei auströmendem Gas aus der Düse sich ein Unterdruck einstellt. Der erfindungsgemäße Aufbau des Gasbrenners eröffnet insbesondere in Verbindung mit den bevorzugt gewählten Befestigungsmaßnahmen zwischen Gasrohr, Düse und Mischkammer die Möglichkeit, eine für unterschiedliche Gasarten entsprechende Anpassung des Gasbrenners durch einfaches Düsenwechseln.

Die erfindungsgemäße Düsenanordnung ist einfach in ihrer Gestaltung und somit kostengünstig herzustellen, wobei auch die Betriebssicherheit gewährleistet ist.

In den Zeichnungen ist eine gemäß der Erfindung gebildete Düsenanordnung für einen Gasbrenner beispielsweise und zum Teil schematisch dargestellt. Es zeigen:
- Fig. 1: einen Gasbrenner im Schnitt,
- Fig. 2: die Befestigung der Gasdüse am Gasrohr mit aufgesetzter Mischkammer,
- Fig. 3: eine Seitenansicht von Fig. 2 mit Sicht auf die Befestigung der Mischkammer an der Gasdüse,
- Fig. 4: eine andere Art der Befestigung der Mischkammer an der Gasdüse,
- Fig. 5: eine Seitenansicht von Fig. 4 mit Sicht auf die Befestigung der Mischkammer an der Gasdüse.
- Fig. 6: eine Detailansicht der Dichtung nach Fig. 4.

Gemäß der Fig. 1 befindet sich auf dem Gasrohr 1 die Gasdüse 2. Die Gasdüse 2 besitzt einen engen Mündungskanal 3. Das Gas strömt in Pfeilrichtung 4, wobei das Gas in eine Mischkammer 5 eintritt und dort aufwärts strömt. Durch eine Frischluftöffnung 6 wird Luft angesaugt, welche sich im Mischrohr 7 mit dem Gas mischt. Das Gas/Luftgemisch strömt nunmehr durch das Expansionsrohr 8 zum Flammrohrteller 9 und dann durch die Flammrohrdüsen 10 im Flammteller 11 aus, wobei es bei Zündung abbrennt. Das Expansionsrohr ist bei 12 aufgeweitet und bildet so einen Sitz für den Flammteller 9; anstelle der Aufweitung kann auch ein Stift vorgesehen sein

Gemäß Fig. 2 rastet die Mischkammer 5 auf einem Kragen 14 der Gasdüse 2. Ein Stift 15 verbindet die Mischkammer 5 mit der Gasdüse 2. Eine Dichtung 16 dient dazu, die Gasdüse gegenüber dem Gaszuleitungsrohr 1 abzudichten. Der Stift 15 ist eng durch die Gasdüse 2 geführt, so daß ein Gasaustritt nicht zu befürchten ist. In der Mischkammer herrscht durch das durchströmende Gas ein Unterdruck, so daß durch die Frischluftöffnung 6 Frischluft angesaugt wird und die Gefahr eines Gasaustritts in diesem Bereich gebannt ist.

Gemäß Fig. 3 sind die Enden 19 des Stiftes 15 gemäß Fig. 2 als Führungsnocken für einen Bajonettverschluß verwendet. Die Mischkammer 5 ist hier mit einer Nut 20 versehen. Die Nut 20 ist in der Mischkammerwand der Mischkammer 5 eingeschnitten, wobei der Kragen 14 der Düse 2 als Schlüssel-Sechskant ausgebildet ist, derart, daß die Mischkammer 5 hinreichend fest auf das Rohr 1 aufgezogen werden kann. Es besteht auch die Möglichkeit, ein Schlüssel-Sechskant an der Mischkammer 5 anzuordnen.

Die Befestigung der Mischkammer 5 mit der Gasdüse 2 kann auch in anderer Weise vorgenommen werden, wie beispielsweise die Figuren 4 und 5 zeigen. Hier ist das Gaszuleitungsrohr 1 aufgewölbt und besitzt einen Wölbungskragen 18. Eine aus Federstahl gebildete Klammer 17 ist mit ihren Enden 17' in Bohrungen der Mischkammer 5 und der Düse 2 eingeführt, wobei ein bogenförmiger Mittelabschnitt der Klammer 17 unter dem Wölbungskragen 18 das Gasrohr 1 umfaßt und dieses über den Wölbungskragen 18 formschlüssig mit der Gasdüse 2 verbindet.

Fig. 5 zeigt daß anstelle des Stiftes 15 nach den Figuren 2 und 3 auch die Klammer 17 im Bereich ihrer Enden 17' als Bajonettverschlußteil zur Befestigung der Mischkammer 5 auf der Gasdüse verwendbar ist.

In Fig. 6 ist eine vergrößerte Teilansicht des in Fig. 4 strichpunktiert eingekreisten Dichtungsbereichs mit dem Rohrende 1 und der aufgesetzten Düse 2 dargestellt. Hier wird gezeigt, daß die Dichtung 16 gemäß Fig. 4 in dem Bereich des Wölbungskragens 18 gelegt ist, derart, daß die Düse dicht gegenüber dem Rohr 1 abgedichtet ist.

## Patentansprüche

1. Düsenanordnung für einen in Gaskochmulden verwendbaren Gasbrenner mit einem Gaszuleitungsrohr, einem Mischrohr sowie einer Düse und einer Gaskammer, wobei das bis in den Bereich des Gasbrenners (11) geführte Gaszuleitungsrohr (1) in seinem Endabschnitt eine aufgesetzte Gasdüse (2) trägt, **dadurch gekennzeichnet,** daß die Gasdüse (2) ihrerseits das dem Gasbrenner-Flammbereich vorgelagerte Mischrohr (7) trägt und daß das Gaszuleitungsrohr (1), die aufgesetzte Gasdüse (2) und das Mischrohr über ein gemeinsames Klemmelement (17) oder einen gemeinsamen Stift (15) zusammengehalten sind.

2. Düsenanordnung nach Anspruch 1, dadurch gekennzeichnet, daß eine Mischkammer (5) mittels eines Bajonettverschlusses (19, 20) verbunden ist.

3. Düsenanordnung nach Anspruch 1, dadurch gekennzeichnet, daß dem Mischrohr (7) die Mischkammer 5 vorgeordnet ist.

4. Düsenanordnung nach Anspruch 2, dadurch gekennzeichnet, daß die Mischkammer (5) des Mischrohres (7) mindestens eine Frischluftöffnung (6) aufweist.

5. Düsenanordnung nach Anspruch 1, dadurch gekennzeichnet, daß die Gasdüse (2) gegenüber dem Gaszuleitungsrohr (1) mittels einer Dichtung (16) abgedichtet ist.

6. Düsenanorndung nach Anspruch 4, dadurch gekennzeichnet, daß die Frischluftöffnung (6) mittig und in Höhe der Gasdüsen-Mündung (2) in der Mischkammer (5) angeordnet ist.

7. Düsenanordnung nach Anspruch 1, dadurch gekennzeichnet, daß das Mischrohr (7) sowohl zur Düse (2) als auch zu einem Flammteller (11) hin als Expansionsrohr (8) erweitert ist.

## Claims

1. Nozzle arrangement for a gas burner, which is usable in gas cooker troughs, with a gas feed pipe, a mixing pipe as well as a nozzle and a gas chamber, wherein the gas feed pipe (1) is led into the region of the gas burner (11) and in its end region carries a surmounted gas nozzle (2), characterised thereby, that the gas nozzle (2) in its turn carries the mixing pipe (7) mounted upstream of the gas burner flame region and that the gas feed pipe (1), the surmounted gas nozzle (2) and the mixing pipe are held together by way of a common clamping element (17) or a common pin (15).

2. Nozzle arrangement according to claim 1, characterised thereby, that a mixing chamber (5) is connected by means of a bayonet fastener (19, 20).

3. Nozzle arrangement according to claim 1, characterised thereby, that the mixing chamber (5) is arranged upstream of the mixing pipe (7).

4. Nozzle arrangement according to claim 2, characterised thereby, that the mixing chamber (5) of the mixing pipe (7) displays at least one fresh air opening (6).

5. Nozzle arrangement according to claim 1, characterised thereby, that the gas nozzle (2) is sealed off against the gas feed pipe (1) by means of a seal (16).

6. Nozzle arrangement according to claim 4, characterised thereby, that the fresh air opening (6) is arranged centrally in the mixing chamber (5) and at the height of the gas nozzle mouth (2).

7. Nozzle arrangement according to claim 1, characterised thereby, that the mixing pipe (7) is enlarged as expansion pipe (8) towards the nozzle (2) as well as also towards a flame plate (11).

## Revendications

1. Dispositif de buse pour un brûleur à gaz pouvant être utilisé dans des auges de fours à gaz, comportant un tube d'amenée de gaz, un tube mélangeur ainsi qu'une buse et une chambre à gaz, et dans lequel le tube d'amenée de gaz (1) qui pénètre jusque dans la zone du brûleur à gaz (11), porte, dans sa section d'extrémité, une buse à gaz rapportée (2), caractérisé en ce que la buse à gaz (2) porte, pour sa part, le tube mélangeur (7) monté en amont de la zone de la flamme du brûleur à gaz, et que le tube d'amenée de gaz (1), la buse à gaz rapportée (2) et le tube mélangeur sont maintenus assemblés par l'intermédiaire d'un élément de serrage commun (17) ou d'une tige commune (15).

2. Dispositif de buse selon la revendication 1, caractérisé en ce qu'une chambre de mélange (5) est réunie au moyen d'un système de fermeture à baïonnette (19,20).

3. Dispositif de buse selon la revendication 1, caractérisé en ce que la chambre de mélange (5) est disposée en amont du tube mélangeur (7).

4. Dispositif de buse selon la revendication 2, caractérisé en ce que la chambre de mélange (5) du tube mélangeur (7) possède au moins une ouverture d'air frais (6).

5. Dispositif de buse selon la revendication 1, caractérisé en ce que la buse à gaz (2) est fermée de façon étanche vis-à-vis du tube d'amenée de gaz (1), au moyen d'une garniture d'étanchéité (16).

6. Dispositif de buse selon la revendication 4, caractérisé en ce que l'ouverture d'air frais (6) est disposée en position centrée et à la hauteur de l'embouchure (2) de la buse à gaz dans la chambre de mélange (5).

7. Dispositif de buse selon la revendication 1, caractérisé en ce que le tube mélangeur (7) est élargi, en tant que tube d'expansion (8), aussi bien en direction de la buse (2) qu'en direction d'un disque (11) délivrant la flamme.
